# EUROPÄISCHE PATENTSCHRIFT

(11) **EP 0 003 241 B1**
(45) Veröffentlichungstag und Bekanntmachung des Hinweises auf die Patenterteilung: **17.06.1981**
(21) Anmeldenummer: 78101863.5
(22) Anmeldetag: 29.12.1978
(51) Int. Cl.: E06B 5/16

(54) **Feuerschutztür**
Fire-resistant door
Porte coupe-feu

(30) Priorität: 19.01.1978 DE 2802143
(43) Veröffentlichungstag der Anmeldung: 08.08.1979
(73) Patentinhaber: Wormald Kopperschmidt GmbH, D-2358 Kaltenkirchen (DE)
(72) Erfinder: Kopperschmidt, Fritz A., Dipl.-Ing., D-2000 Hamburg 65 (DE)
(74) Vertreter: von Raffay, Vincenz, Dipl.-Ing.

## Beschreibung

Die Erfindung betrifft eine Feuerschutztür aus Asbest-Silikat-Material mit einem Rahmen und mit Deckplatten, die den Rahmen und die zwischen diesem liegende Füllplatte abdecken, wobei der obere und die seitlichen Teile des Rahmens und die Deckplatten durch zwei Brandschutzstreifen abgedeckt sind, die durch einen gut wärmeleitenden Materialstreifen getrennt sind.

Es sind die unterschiedlichsten Feuerschutztüren bekannt. Haüfig bestehen diese aus einem Stahlrahmen und Stahlplatten. Diese Feuerschutztüren sind sehr schwer, sie lassen sich nachträglich nicht in ihren Maßen verändern und sie werden den neueren Anforderungen für den Brandschutz nicht mehr gerecht.

Weiterhin ist eine Feuerschutztür der eingangs genannten Art bekannt, bei der die beiden Brandschutzstreifen durch den gut wärmeleitenden Materialstreifen voneinander getrennt sind. Der gut wärmeleitende Materialstreifen sorgt zwar dafür, daß die Wärme gleichmäßig verteilt wird, so daß die Brandschutzstreifen gleichmäßig aufschaümen. Der zweite Brandschutzstreifen schäumt aber gleichzeitig mit dem ersten auf. (FR - A 1 517 444).

Weiterhin ist eine Feuerschutztür aus Metall bekanntgeworden, bei der außen an dem als Hohlprofil ausgebildeten Metallrahmen mehrere Brandschutzstreifen angeordnet sind, zwischen denen eine Befestigungsplatte aus Metall liegt. Gehalten werden diese Teile durch eine in den Metallrahmen eingeschraubte und durch sie hindurchgehende Schraube. Zwischen dem Metallrahmen und der Füllung ist ein weiterer Brandschutzstreifen vorgesehen, der so breit ist, wie der Metallrahmen (DE-OS 25 25 309).

Der Erfindung liegt nun die Aufgabe zugrunde, eine Feuerschutztür der eingangs genannten Art zu schaffen, die den erhöhten Anforderungen des Brandschutzes, insbesondere der Standzeiten im Brandfalle gerecht wird und darüberhinaus einfach aufgebaut ist und auch noch eine Anpassung ihrer Maße auf der Baustelle ermöglicht.

Diese Aufgabe wird grundsätzlich dadurch gelöst, daß zwischen dem am Rahmen anliegenden Brandschutzstreifen und dem Materialstreifen eine Rahmenleiste angeordnet ist.

Erfindungsgemäß sind die beiden Brandschutzstreifen nicht nur durch den gut wärmleitenden Materialstreifen sondern zusätzlich durch die Rahmenleiste getrennt. Hierdurch wird erreicht, daß der Brandschutzstreifen, der unmittelbar an dem gut wärmeleitenden Materialstreifen anliegt, zuerst aufschäumt. Erst später, wenn die Wärmeentwicklung anhält und zunimmt, schäumt auch der zweite Brandschutzstreifen auf. Die Ausdehnung der beiden Brandschutzstreifen erfolgt also zeitlich aufeinander. Hierdurch wird die Standzeit der Feuerschutztür im Brandfalle erheblich verlängert. Tests haben gezeigt, daß die neueren, verschärften Anforderungen für den Brandschutz über 100 Minuten eingehalten werden. Dieses übertrifft bisherige Feuerschutztüren. Durch das Zusammenwirken der beiden Brandschutzstreifen üben diese entsprechend seitlich gerichtete hohe Druckkräfte auf die Tür aus, wodurch einem Auswölben der Tür entgegengewirkt wird. Die Brandschutzstreifen, auch der an zweiter Stelle wirksam werdende, erstrecken sich praktisch über die gesamte Breite des Türblattrahmens.

Bei den Brandschutzstreifen handelt es sich um ein für diesen Zweck grundsätzlich bekanntes Produkt. Dieses Produkt besteht aus einem Kern aus im wesentlichen wasserhaltigem Natriumsilikat. Die Kernschicht enthält ferner geringe Mengen organischer Zusätze sowie Glasfasern und ein Glasgewebe oder ein Drahtnetz. Eine beidseitige Epoxidharzschicht schützt den Kern gegen atmosphärische Einflüsse, insbesondere des Kohlendioxids. Sie lassen sich in einem Temperaturbereich zwischen 60 und 100°C plastisch verformen. Über 100°C vergrößern sie ihr Volumen, insbesondere durch Aufschäumen. Es entsteht eine unbrennbare, feinporige, rißfeste, druckfeste und hitzebeständige Schaumschicht, deren Schmelzbereich bei über 900°C liegt. Beim Aufschaümen entsteht ein verhältnismäßig hoher Druck.

In vorteilhafter Weise kann die Feuerschutztür derart ausgebildet sein, daß die Füllplatte aus Asbest-Silikat-Material geringerer Dichte als die Deckplatten besteht. Hierdurch wird ohne Verlust der Schutzwirkung das Gewicht der Tür herabgesetzt.

Bei dem wärmleitenden Material kann es sich in vorteilhafter Weise um einen Aluminiumstreifen handeln.

Wie in den Ansprüchen 3 bis 5 angegeben, kann eine Abdeckung mit verschiedenen Holzmaterialien vorgenommen werden. Die Abdeckung der Brandschutzstreifen im Bereich der Seiten und im oberen Bereich durch Holzleisten ermöglicht eine Anpassung an der Baustelle durch Abhobeln oder dergl. An der unteren Kante ist ein Brandschutzstreifen nicht vorgesehen, da hier aus bekannten Gründen die Gefahr des Durchschlagens beim Brand sehr viel geringer ist. In diesem Bereich ist insbesondere wegen des Fehlens eines Metallrahmens oder dergl. ein Bearbeiten und ein Anpassen an verschiedene Abmessungen sehr leicht und in einem großen Bereich möglich.

Ein Problem stellt bei derartigen Feuerschutztüren die Befestigung von Scharnieren, Türschlössern oder dergl. dar. Diese müssen nicht nur sicher und dauerhaft, sondern auch lösbar befestigt werden.

Insbesondere zur Befestigung der Scharniere kann in vorteilhafter Weise ein Bandstahl zwischen Füllplatte und Rahmen der Scharniere befestigt werden, in den dann ein Gewinde für eine entsprechende Gewindeschraube zur Befestigung des Scharniers eingeschnitten wird. Es ist auch möglich, die Bauteile zusätzlich oder allein durch besondere Schrauben zu befestigen, auf deren Gewinde eine Schraubenfeder sitzt. Diese Schraubenfeder wird nach Bohrung des Gewindeloches beim ersten Einschrauben in dem Gewindeloch befestigt, d.h. sie verbleibt beim Lösen der Schraube in dem Gewindeloch und bildet so das Gewinde in dem Material, das hierzu normalerweise sehr schlecht geeignet ist.

Weitere Vorteile und Einzelheiten der Erfindung werden im folgenden unter Hinweis auf die Zeichnung anhand eines Ausführungsbeispieles näher erläutert.

Es zeigt:
Fig. 1 einen Teilquerschnitt durch eine Ausführungsform einer Feuerschutztür nach der Erfindung; und
Fig. 2 einen Längsausschnitt im Bereich eines Scharniers der Feuerschutztür nach Fig. 1.

Die in der Zeichnung dargestellte Feuerschutztür besteht aus einem Rahmen 2 und Rahmenleisten 4 aus Asbest-Silikat-Material. In diesem Rahmen liegt eine Füllplatte 1, die durch Deckplatten 3 abgedeckt ist. Das Asbest-Silikat-Material der Füllplatte weist vorzugsweise eine geringere Dichte auf.

Auf der Außenseite der Rahmenleiste 4 befindet sich im Bereich der oberen Kante und im seitlichen Bereich ein Brandschutzstreifen 5 der eingangs definierten Art, wobei zwischen Brandschutzstreifen 5 und Rahmenleiste 4 ein Aluminiumstreifen 7 vorgesehen ist. Auf der anderen Seite der Rahmenleiste 4 ist ebenfalls ein Brandschutzstreifen 6, jedoch ohne zusätzlichen Aluminiumstreifen, vorgesehen. Außen ist der Brandschutzstreifen 5 durch eine Holzleiste 8 abgedeckt. Der gesamte Aufbau ist an den Außenflächen durch furniertes Sperrholz 9 geschützt.

Das Asbest-Silikat-Material der Platten 1 und 3 ist durch einen Komponentenkleber 12 verklebt. Zusätzlich sind Schrauben 13 zur Befestigung vorgesehen. Das furnierte Sperrholz 9 ist durch einen Kontaktkleber 11 aufgeklebt. Ebenso sind die Brandschutzstreifen durch Kleben befestigt.

Wie sich insbesondere beim Betrachten der Fig. 2 ergibt sind die Scharniere durch Gewindeschrauben 15 befestigt, deren Mutterngewinde in einem Bandstahl 10 ausgebildet ist. Dieser Bandstahl 10 liegt zwischen dem Rahmen 2 und der Füllplatte 1 (siehe auch Fig. 2). Wenn die genaue Lage des Scharniers festliegt, wird das entsprechende Loch bis in den Bereich des Bandstahls gebohrt. Es kann dann ein Gewinde in den Bandstahl geschnitten werden, in das die Schraube lösbar eingeschraubt werden kann und für eine sichere Befestigung sorgt. Zusätzlich können für das Scharnier und insbesondere auch zur Befestigung des nicht gezeigten Türschlosses Schrauben 16 vorgesehen sein, die mit einer getrennt ausgebildeten und dem Gewinde angepaßten Schraubenfeder 17 ausgerüstet sind. Diese Schraubenfeder ist selbstschneidend und verbleibt beim ersten Befestigen der Schraube in dem Asbest-Silikat-Material und stellt praktisch das Muttergewinde für die Schraube dar.

Bei einer Ausführungsform wurde für das Füllmaterial ein Asbest-Silikat-Material mit einem Raumgewicht von 192 kg/m³ gewählt. Die Deckplatten und Rahmenleisten hatten ein Raumgewicht von 960 kg/m³, wohingegen das Raumgewicht des Rahmens 2 720 kg/m³ betrug. Dieses ist lediglich ein Ausführungsbeispiel.

Die Fig. 2 ist eine vereinfachte Darstellung, in der die Brandschutzstreifen und die Rahmenleiste 4 nicht gezeigt sind.

## Patentansprüche

1. Feuerschutztür aus Asbest-Silikat-Material mit einem Rahmen (2) und mit Deckplatten (3), die den Rahmen und die zwischen diesem liegende Füllplatte (1) abdecken, wobei der obere und die seitlichen Teile des Rahmens (2) und die Deckplatten (3) durch zwei Brandschutztreifen (5, 6) abgedeckt sind, die durch einen gut wärmeleitenden Materialstreifen (7) getrennt sind, dadurch gekennzeichnet, daß zwischen dem am Rahmen (2) anliegenden Brandschutzstreifen (6) und dem Materialstreifen (7) eine Rahmenleiste (4) angeordnet ist.

2. Feuerschutztür nach Anspruch 1, dadurch gekennzeichnet, daß die Füllplatte (1) aus Asbest-Silikat-Material geringerer Dichte als die Deckplatten (3) besteht.

3. Feuerschutztür nach Anspruch 1 und 2, dadurch gekennzeichnet, daß die Deckplatten (3) durch furnierte Sperrholzplatten (9) oder dergleichen abgedeckt sind.

4. Feuerschutztür nach Anspruch 1, 2 oder 3, dadurch gekennzeichnet, daß die außen liegenden Brandschutzstreifen (5) durch Holzleisten (8) abgedeckt sind.

5. Feuerschutztür nach Anspruch 3 und 4, dadurch gekennzeichnet, daß die furnierten Sperrholzplatten (9) über den Brandschutzstreifen (5) und den Holzleisten (8) liegen.

6. Feuerschutztür nach Anspruch 1, dadurch gekennzeichnet, daß das Scharnier (14) und/ oder das Türschloß durch Schrauben (16) mit auf diesen sitzenden, beim ersten Befestigen in dem Asbest-Silikat-Material verbleibenden, das Gewinde bildenden Schraubenfedern (17) befestigt sind.

## Claims

1. Fire door of asbestos-silicate material having a frame (2) and cover plates (3) which protect the frame and the filler plate (1) positioned between the frame, the upper and side parts of the frame (2) and the cover plates (2) are covered by two fire resistant strips (5, 6) which are separated by a heat conducting strip (7) characterized in that between the fire protecting strip (6) adjacent the frame (2) and the heat conducting strip (7) a border (4) is positioned.

2. Fire door according to claim 1, characterized in that the filler plate (1) is of asbestos-silicate material having a lower density than the cover plates (3).

3. Fire door according to claim 1 and 2, characterized in that the cover plates (3) are protected by veneered plywood plates (9) or the like.

4. Fire door according to claim 1, 2 or 3, characterized in that the outer fire resistant strips (5) are covered by wooden borders (8).

5. Fire door according to claim 3 and 4, characterized in that the veneered plywood plates (9) are lying over the fire resistant strips (5) and the wooden borders (8).

6. Fire door according to claim 1, characterized in that the hinge (14) and/or the door lock are fastened by bolts (16) carrying screw springs (17) which forming the thread and remaining in the asbestos-silicate material.

## Revendications

1. Porte incombustible avec un cadre (2) et des plaques de recouvrement (3) qui recouvrent le cadre et la plaque de remplissage (1) qui s'y trouve, les parties supérieures et latérales du cadre (2) et les plaques (3) étant recouvertes par deux bandes pare-feu (5, 6) qui sont séparées par une bande de matériau (7) bon conducteur de la chaleur, caractérisée en ce qu'on a placé une baguette (4) entre la bande pare-feu (6) s'appuyant au cadre et la bande de matériau (7).

2. Porte selon la revendication 1 caractérisée en ce que la plaque de remplissage (1) est en amiante de densité plus faible que les plaques de recouvrement (3).

3. Porte selon l'une quelconque des revendications 1 ou 2, caractérisée en ce que les plaques de recouvrement (3) sont recouvertes par du contre-plaqué (9) ou analogue.

4. Porte selon l'une quelconque des revendications 1, 2 ou 3, caractérisée en ce que les bandes pare-feu (5) se trouvant à l'extérieur sont recouvertes par des lattes de bois (8).

5. Porte selon l'une quelconque des revendications 3 ou 4, caractérisée en ce que les plaques de contre-plaqué (9) se trouvent au-dessus des bandes pare-feu (5) et des lattes de bois (8).

6. Porte selon la revendication 1, caractérisé en ce que la charnière (14) et/ou la serrure de la porte sont fixées à l'aide de vis (16) avec des ressorts hélicoïdaux (17) constituant le pas de vis qui reçoit les vis (16) et qui reste dans l'amiante à la première fixation.
